# EUROPÄISCHE PATENTSCHRIFT

(11) **EP 0 946 796 B1**
(45) Veröffentlichungstag und Bekanntmachung des Hinweises auf die Patenterteilung: **15.10.2003**
(21) Anmeldenummer: 97951965.9
(22) Anmeldetag: 25.11.1997
(51) Int. Cl.: D01D 4/02

(54) **SPINNBALKEN**
SPIN-DIE MANIFOLD
COLLECTEUR-REPARTITEUR

(30) Priorität: 18.12.1996 DE 1965275
(43) Veröffentlichungstag der Anmeldung: 06.10.1999
(73) Patentinhaber: B a r m a g AG, D-42897 Remscheid (DE)
(72) Erfinder: SCHRÖTER, Michael, D-42855 Remscheid (DE); SCHÜMANN, Wolfgang, D-42285 Wuppertal (DE)
(74) Vertreter: Kahlhöfer, Hermann, Dipl.-Phys.
(86) Internationale Anmeldenummer: EP9706563
(87) Internationale Veröffentlichungsnummer: WO98027253

(56) Entgegenhaltungen:
- GB-A- 426 763
- US-A- 3 492 692
- US-A- 3 824 050
- US-A- 3 864 068

## Beschreibung

Die Erfindung betrifft einen Spinnbalken zum Spinnen einer Mehrzahl von synthetischen Fäden gemäß dem Oberbegriff des Anspruchs 1.

Ein derartiger Spinnbalken ist aus der US 4,035,127 bekannt. Hierbei sind an einem Schmelzeverteilerblock eine Mehrzahl von Spinndüsen in Reihe angeordnet. Jede der Spinndüsen ist durch eine Schmelzeleitung mit einer Spinnpumpe verbunden, die ebenfalls an dem Schmelzeverteilerblock befestigt ist. Die Schmelzeleitungen werden im wesentlichen durch gekrümmte Rohre gebildet, die in einer Ebene angeordnet sind. Dabei besteht das Problem, daß durch die mehr oder weniger stark gekrümmten Rohre die Schmelzeleitungen Querschnittsveränderungen aufweisen. Für das Spinnen von mehreren Fäden ist es jedoch erforderlich, daß jeder Spinndüse ein quantitiv und qualitativ gleichwertiger Schmelzestrom zugeführt wird.

Aus der US 5,354,529 ist ein Spinnbalken bekannt, bei dem die Schmelzeleitung zwischen der Spinnpumpe und den Spinndüsen durch jeweils eine Bohrung in dem Schmelzeverteilerblock ausgeführt ist. Hierbei besteht jedoch das Problem, daß die Längen der Schmelzeleitungen zwischen der Spinnpumpe und den Spinndüsen bei einer Anordnung mehrerer Spinndüsen in Reihe unterschiedlich sind. Ein weiterer Nachteil besteht hierbei darin, daß es zu Ablagerungen in fertigungsbedingten Blindbohrungen kommt.

Aus der DE 195 40 908 A1, von der die vorliegende Erfindung ausgeht, ist weiterhin ein Spinnbalken bekannt, bei dem mehrere getrennt verlaufende gleich lange Schmelzeleitungen in einem thermostatisierten Kasten als Verbindungen zwischen einer Pumpe und mehreren Spinndüsen angeordnet sind. Dazu müssen dickwandige Rohre jeweils in eine genau vorgegebene Form gebogen werden.

Ferner ist aus der US 3,492,692 eine einzelne rechteckige Spinndüse bekannt, die aus mehreren hintereinander angeordneten Platten besteht. Hierbei sind in den Trennfugen der Platten Düsenbohrungen sowie Schmelzekammern ausgebildet, welche mit den Düsenbohrungen in Verbindung stehen. Die in den Trennfugen gebildeten Schmelzekammern sind jeweils über eine Bohrung in der Platte mit einem Schmelzezulauf verbunden. Hierbei bilden die Bohrungen der hintereinander liegenden Platten einen Kanal. Um Fasern aus zwei unterschiedlichen Polymerschmelzen herzustellen, ist in der Spinndüse ein zweiter Schmelzekanal gebildet, der die Schmelzekammern paralleler Trennfugen versorgt. Damit wird erreicht, dass die Düsenbohrungen benachbarter Trennfugen mit unterschiedlicher Polymerschmelze beschickt werden können. Die hintereinander angeordneten Düsenbohrungen sind jedoch nur über eine bzw. zwei Schmelzeleitungen versorgt, so dass nicht unerhebliche Unterschiede in den Verweilzeiten der Schmelze entstehen.

Demgemäß ist es Aufgabe der Erfindung, einen Spinnbalken der genannten Art derart weiterzubilden, daß eine gleichmäßige Verteilung der Schmelze von einer Spinnpumpe zu einer Mehrzahl von Spinndüsen erfolgt, so daß jeder Spinndüse eine in Qualität und Quantität gleichwertige Schmelze zukommt. Dabei soll der Spinnbalken möglichst einfach und kostengünstig herstellbar sein.

Diese Aufgabe wird erfindungsgemäß durch die Merkmale des Anspruchs 1 gelöst. Weitere vorteilhafte Weiterbildungen der Erfindung sind in den Unteransprüchen definiert.

Erfindungsgemäß ist der Spinnbalken als Schmelzeverteilerblock ausgeführt, der aus zwei durch eine Trennfuge getrennten Bauteilen besteht, die druckdicht miteinander verbunden sind. Zwischen den beiden Bauteilen sind der Anzahl der Spinndüsen entsprechende Schmelzeleitungen durch Nuten gebildet, die jeweils mit einem zur Spinnpumpe führenden Schmelzekanal und mit einem zu einer der Spinndüsen führenden Schmelzekanal verbunden sind. Damit wird erreicht, daß in den jeweiligen Umlenkungen keine Querschnittsveränderungen in den Schmelzeleitungen auftreten. Zudem ermöglicht die Bauweise, daß die Schmelzeleitungen mit sehr gleichmäßigen Querschnitten ausgeführt sind. Jede Spinndüse erhält daher einen gleichgroßen Schmelzestrom. Durch die Einbringung der Schmelzeleitungen in den Verteilerblock besteht zudem der Vorteil, daß eine hohe Temperaturkonstanz in der Schmelze bedingt durch die hohe Masse des Blocks erzielt wird. Die Trennfuge zwischen den Bauteilen kann hierbei horizontal oder vertikal ausgebildet sein.

Die Weiterbildung der Erfindung gemäß Anspruch 2 besitzt den Vorteil, daß bei Einbringung der Nuten in der Oberfläche der Bauteile ein strömungstechnisch günstiger Übergang zwischen den Schmelzekanälen und den Nuten erzeugt wird. Eine Ausbildung, bei der die Nut ausschließlich in einem der Bauteile ausgebildet ist, ist insbesondere bei rechteckigem Nutquerschnitten von Vorteil.

Das Ausführungsbeispiel des Spinnbalkens gemäß Anspruch 3 ist von Vorteil, um keine Trennfuge in der Schmelzeleitung zu erhalten. Hierbei sind die Rohre nur sehr dünnwandig ausgeführt, da sie bei Druckbeaufschlagung durch die Bauteile abgestützt werden. Im Bereich der Rohre ist eine Anpassung der Oberflächen der Bauteile zur Erzeugung einer Spaltdichtung nicht erforderlich. Hierbei lassen sich die Nuten gemäß Anspruch 4 durch Einformungen in der Oberfläche fertigungstechnisch einfach realisieren.

Die Weiterbildung des Spinnbalkens gemäß Anspruch 5 bietet den Vorteil, daß die Oberflächen der Bauteile Ungleichmäßigkeiten aufweisen können, die nicht zu einer Undichtigkeit führen. Hierzu wird die Platte vorzugsweise in einem Material ausgeführt, welches weicher ist als das Grundmaterial der Bauteile. Die Nuten können hierbei als Rillen auf der Oberfläche der Platte oder als durchgehende Nuten in der Platte eingearbeitet sein. Bei durchgehenden Nuten werden diese durch die Oberflächen der Bauteile begrenzt. Bei rillenförmigen Nuten an der Oberfläche der Platte sind Bohrungen eingebracht, um die Nuten zwischen den Bauteilen miteinander zu verbinden.

Bei einem bevorzugten Ausführungsbeispiel des Spinnbalkens nach Anspruch 6 wird zur Erhöhung der Flächenpressung die Auflagefläche einer der Oberflächen zumindest eines Bauteils verkleinert. Hierdurch wird eine hohe Dichtwirkung in der Trennfuge erzielt.

Eine weitere besonders vorteilhafte Weiterbildung des Spinnbalkens gemäß Anspruch 7 ermöglicht, daß der Schmelzestrom keine 90°-Umlenkungen auf dem Weg von der Spinnpumpe zur Spinndüse durchlaufen muß. Darüberhinaus weist die Schmelzeleitung ein Gefälle zwischen der Spinnpumpe und der Spinndüse auf. Somit würde beispielsweise beim Ausschalten einer Spinnanlage die Schmelze ohne weitere Hilfsmittel aus dem Spinnbalken völlig austreten können.

Es hat sich gezeigt, daß vorzugsweise ein Gefälle im Bereich von ca. 30° eine gute Strömungsverteilung bewirkt.

Zur Realisierung eines strömungsgünstigen Verlaufes ist es weiterhin von Vorteil, wenn die Spinnpumpe an dem Oberteil und die Spinndüsen an dem Unterteil befestigt sind, wobei die Spinnpumpe versetzt zu den Spinndüsen angeordnet ist, die beispielsweise in Reihe nebeneinander am Spinnbalken angebracht sein können.

Die Weiterbildung des Spinnbalkens gemäß Anspruch 11 besitzt den Vorteil, daß die Bauhöhe des Spinnbalkens minimiert wird.

Dabei ist die Ausgestaltung des Spinnbalkens nach Anspruch 12 von Vorteil, um die Teilung zwischen den aus der Pumpe austretenden Schmelzekanälen möglichst klein zu halten.

Eine sehr kompakte Bauweise wird insbesondere dadurch erzielt, daß die Spinnpumpe als Zahnradverteilerpumpe ausgeführt wird. Dabei ist die Anlagefläche der Pumpe an dem Oberteil des Schmelzeverteilerblocks als Planfläche ausgeführt, an der die Pumpenräder anliegen. Hierdurch wird ein sehr stabiler Plattenaufbau hergestellt, so daß aufgrund eines geringen Wärmeverzuges sehr kleine Spiele und damit sehr hohe Dichtwirkungen in der Pumpe erreicht werden. Es ist jedoch auch möglich, die Pumpe mit einer Zwischenplatte an dem Spinnbalken zu befestigen. Dies hat den Vorteil, daß die Pumpe als komplette Einheit gehändelt werden kann.

Die Schmelzeleitungen in dem Verteilerblock weisen einen konstanten Innenquerschnitt über der Länge der Schmelzeleitung auf. Somit ist der Schmelzestrom im wesentlichen in allen Schmelzeleitungen gleich. Ein strömungsgünstiger Verlauf zeigt sich insbesondere bei kreisförmigen Innenquerschnitten der Schmelzeleitungen. Es sind jedoch auch Querschnitte als Ellipse, Halbkreis, Rechteck, Quadrat usw. ohne wesentlichen Aufwand ausführbar.

Die Längen der Schmelzeleitungen zwischen der Spinnpumpe und den Spinndüsen sind im wesentlichen gleich, so daß die Verweilzeit der Schmelze in den Schmelzeleitungen im wesentlichen gleich ist. Die Anbindung der Schmelzeleitung an die Spinnpumpe sowie an die Spinndüsen erfolgt durch die im wesentlichen senkrecht verlaufenden Schmelzekanäle. Dadurch ist ein strömungsgünstiger Austritt sowie ein strömungsgünstiger Eintritt sichergestellt.

Ausführungen des erfindungsgemäßen Spinnbalkens sind im folgenden unter Hinweis auf die beigefügten Zeichnungen näher beschrieben.

Es stellen dar:
- Fig. 1: schematisch ein erstes Ausführungsbeispiel eines erfindungsgemäßen Spinnbalken ohne Heizkasten;
- Fig. 2: schematisch einen Querschnitt des Spinnbalkens aus Fig. 1;
- Fig. 3: eine Ansicht eines Oberteils eines Schmelzeverteilerblocks;
- Fig. 4: eine Ansicht eines Unterteils eines Schmelzeverteilerblocks;
- Fig. 5: schematisch einen Querschnitt eines weiteren Ausführungsbeispiels eines Spinnbalkens;
- Fig. 6: schematisch einen Querschnitt eines weiteren Ausführungsbeispiels.

In Fig. 1 und Fig. 2 ist schematisch der Aufbau eines ersten Ausführungsbeispiels eines Spinnbalkens dargestellt. Der Spinnbalken umfaßt einen Schmelzeverteilerblock 2, eine Spinnpumpe 1 und mehrere - in diesem Fall sechs Stück - in Reihe angeordnete Spinndüsen 3.

Der Schmelzeverteilerblock 2 besteht aus den beiden Bauteilen Oberteil 7 und Unterteil 8. Das Unterteil 7 und das Oberteil 8 sind formschlüssig miteinander verbunden. Diese formschlüssige Verbindung (hier nicht dargestellt) wird über eine Schraubverbindung hergestellt, wobei die Schraubkräfte so gewählt sind, daß die unter Druck stehende Schmelze nicht aus der Trennfuge 12 entweichen kann. Auf der Oberseite des Oberteils 7 ist die Spinnpumpe 1 befestigt. Die Spinnpumpe 1 ist über die Antriebswelle 4 mit einem Antrieb verbunden. Die Spinnpumpe 1 ist als Zahnradverteilerpumpe ausgeführt, wie sie z.B. aus der WO94/19516 bekannt ist. Bei der in Fig. 1 gezeigten Anordnung ist die Gehäuseplatte 6 der Spinnpumpe 1 direkt an dem Oberteil 7 des Schmelzeverteilerblockes befestigt. Die im Innern der Gehäuseplatte 6 angeordneten Pumpenräder liegen somit an der Planfläche 16 an, so daß die Pumpenräder zwischen der Pumpenplatte 5 und dem Oberteil 7 angeordnet sind. Es ist jedoch auch möglich, daß zwischen dem Oberteil 7 und der Gehäuseplatte 6 eine Zwischenplatte angeordnet ist.

In dem Oberteil 7 ist ein Schmelzeanschluß 9 vorgesehen, der über die Schmelzekanäle 14 und 15 (vgl. Fig. 2) mit der Spinnpumpe verbunden ist. Von hier wird die beispielsweise von einem Extruder gelieferte Schmelze zur Spinnpumpe 1 gefördert. In der Spinnpumpe 1 erfolgt sodann eine Aufteilung des Schmelzestroms in einzelne Teilströme. Die Pumpenausgänge werden durch die Schmelzekanäle 10 gebildet, die als Bohrungen in dem Oberteil 7 des Schmelzeverteilerblocks eingebracht sind. Die Schmelzekanäle 10 enden in der Trennfuge 12, die zwischen dem Oberteil 7 und dem Unterteil 8 gebildet wird. In der Trennfuge 12 sind in den Oberflächen des Unterteils 8 und des Oberteils 7 Verteilerleitungen 13 eingebracht. Jeder der Schmelzekanäle 10 mündet jeweils in eine von diesen Verteilerleitungen 13. Insgesamt sind somit sechs Verteilerleitungen 13 in der Trennfläche 12 angeordnet. Die Verteilerleitungen 13 sind nun derart in der Trennfuge 12 ausgebildet, daß sie jeweils mit einem der Schmelzekanäle 11 verbunden sind. Die Schmelzekanäle 11 sind als Bohrungen in dem Unterteil 8 eingebracht und verbinden die Verteilerleitungen 13 mit einer der Spinndüsen 3.

Wie in Fig. 2 dargestellt, liegt die Trennfuge 12 in einer schiefen Ebene. Somit weist jede der durch die Verteilerleitungen 13 gebildete Schmelzeleitung ein Gefälle auf. Außerdem sind die Verbindungsstellen zwischen dem Schmelzekanal 10 und der Verteilerleitung 13 sowie zwischen dem Schmelzekanal 11 und der Verteilerleitung 13 mit einem Winkel von > 90° ausgeführt.

An dem Verteilerblock 2 sind bei diesem Beispiel insgesamt sechs Spinndüsen 3 in Reihe nebeneinander angeordnet. Die Spinndüsen 3 sind in ihrem Aufbau gleich. Zur Aufnahme einer Spinndüse weist das Unterteil 8 einen Ansatz 20 auf. An diesem Ansatz 20 ist ein Düsentopf 19 befestigt. Die Verbindung zwischen dem Ansatz 20 und dem Düsentopf 19 kann hierbei beispielsweise durch ein Gewinde hergestellt werden, so daß der Düsentopf gegen das Unterteil 8 verschraubt wird. In dem Boden des Düsentopfes 19 ist eine Düsenplatte 18 eingelegt. Vor der Düsenplatte 18 ist in dem Düsentopf 19 eine Filterplatte 22 angeordnet, auf die sich ein Filter 23 abstützt. Zwischen dem Filter 23 und dem Verbindungsstück 21 sind ein bewegbarer Dichtkolben 24 und ein Dichtring 25 angeordnet. Hierbei ist der Dichtkolben 24 mit Spiel gleitend geführt. Der Dichtkolben 24 weist zentrisch eine Verbindungsbohrung 30 auf, die in Verbindung zu dem Schmelzekanal 11 steht.

Durch den Schmelzekanal 11 wird die jeweilige Spinndüse mit unter Druck stehender Schmelze beschickt. Dadurch baut sich in dem Düsentopf 19 ein Druck auf. Der Spalt zwischen dem Düsentopf 19 und dem Dichtkolben 24 wird durch die Dichtung 25 abgedichtet. Dabei wird der Dichtkolben 24 nach oben gedrückt, so daß sich das Verbindungsstück 21 mit großer Fläche gegen den Ansatz 20 anlegt. Dadurch ist eine Selbstdichtung gewährleistet.

Wie in Fig. 2 dargestellt, erfolgt die Zuführung der Schmelze von z.B. einem Extruder durch den Schmelzeanschluß 9. Der Schmelzeanschluß 9 ist in dem Unterteil 8 seitlich um 90° versetzt zur Spinnpumpe angebracht. Hierbei mündet ein Schmelzekanal 14 in den Schmelzeanschluß 9. Der Schmelzekanal 14 durchdringt das Unterteil 8 völlig, so daß der Schmelzekanal 14 in die Trennfuge 12 mündet. Auf gleicher Höhe in der Trennfuge 12 weist das Oberteil 7 den Schmelzekanal 15 auf. Der Schmelzekanal 15 durchdringt das Oberteil 7 und verbindet somit die Spinnpumpe 1 mit dem Schmelzekanal 14 in dem Unterteil 8. Somit erfolgt die Zuführung der Schmelze durch die Trennfuge 12. Dadurch ist die Teilung der auf einem Teilkreis liegenden Schmelzekanäle 10 unabhängig von der Schmelzezuführung, so daß eine sehr kompakte Bauweise des Verteilerblockes erreicht wird. Um eine 90°-Umlenkung bei der Zuführung zu vermeiden, könnten der Anschluß 9 und der Schmelzekanal 14 auch die in Fig. 2 strichpunktiert gezeichnete Position einnehmen. Die in Fig. 2 rechtwinkelige Umlenkung der Schmelze könnte auch durch senkrecht zur Trennfuge in die Bauteile eingebrachte Bohrungen, die mit den Schmelzekanälen 14 und 15 zusammentreffen, entzerrt werden.

In Fig. 3 ist eine Draufsicht auf die Trennfläche des Oberteils 7 gezeigt. Hierbei sind in der Trennfläche 26, die durch eine Stufe 28 erhaben von der Oberfläche 27 des Oberteils 7 ist, mehrere Nuten 17 eingebracht. Die Nuten 17 beginnen jeweils an einer Mündung eines der Schmelzekanäle 10. Die Schmelzekanäle 10 bilden die Verbindung zu den Pumpenaustritten der Spinnpumpe 1. Die Nuten 17 sind nun derart in die Trennfläche 26 eingebracht, daß ihre Enden beim Zusammenfügen des Oberteils und des Unterteils genau mit den Mündungen der Schmelzekanälen 11 fluchten. Hierbei könnten beispielsweise die Längen der Nuten 17 zwischen jeweils einem Schmelzekanal 10 und einem Schmelzekanal 11 gleich ausgeführt sein. Die Nuten 17 können mechanisch oder durch Formen in die Trennfläche 26 eingebracht sein. Als strömungstechnisch günstiger Querschnitt sind die Nuten mit einem halbkreisförmigen Querschnitt ausgeführt. Es sind jedoch auch jegliche andere Querschnittsformen ausführbar.

In Fig. 4 ist das Unterteil 8 in Draufsicht auf die Trennfuge 12 gezeigt. In der Oberfläche 27 sind ebenfalls insgesamt sechs Nuten 29 eingearbeitet. Die Anordnung der Nuten 29 in der Oberfläche 27 ist zu der Anordnung der Nuten 17 in der Trennfläche 26 des Oberteils 7 identisch. Somit werden durch Zusammenfügen des Oberteils 7 und des Unterteils 8 die Verteilerleitungen 13 aus den Nuten 17 und 29 gebildet. Die Verbindung des Unterteils und des Oberteils erfolgt dabei derart, daß eine metallische Dichtung in der Trennfuge verhindert, daß Schmelze in die Trennfuge aus den Verteilerleitungen dringt.

Wie in Fig. 4 dargestellt liegt der Austritt des Schmelzekanals 14 auf Höhe des Schmelzeaustritts 15 in Fig. 3. Dadurch wird ebenfalls durch Zusammenfügen des Oberteils und des Unterteils die Verbindung zwischen den beiden Schmelzekanälen 14 und 15 hergestellt. Die Abdichtung in der Trennfuge erfolgt ebenfalls metallisch. Es ist jedoch auch möglich, spezielle Dichtungen zwischen dem Unterteil und dem Oberteil einzubringen.

Die in Fig. 3 gezeigte Ausführung der Oberfläche könnte beispielsweise auch für das Unterteil gelten, wie durch die Ausführung der Oberfläche aus Fig. 4 für das Untereil ausführbar ist.

Das Oberteil 7 und das Unterteil 8 können beispielsweise durch Schraubverbindungen zu einem Verteilerblock zusammengefügt werden.

In Fig. 5 ist ein weiteres Ausführungsbeispiel eines geteilten Schmelzeverteilerblockes 2 gezeigt. Hierbei erfolgt die Trennung in einer horizontalen Ebene. In der Trennfuge 12 werden zwischen dem Unterteil 8 und dem Oberteil 7 die Verteilerleitungen 13 gebildet. Die Verteilerleitung 13 ist durch eine Nut in dem Oberteil 7 eingebracht. Hinsichtlich der Anordnung der Spinnpumpe 1 sowie der Spinndüsen 3 kann auf die Beschreibung zu Fig.1 und Fig. 2 Bezug genommen werden. Gegenüber der Ausführung aus Fig. 2 ist der Schmelzeanschluß 9 in dem Oberteil 7 eingebracht. Der Schmelzeanschluß 9 ist wiederum mittels der Schmelzekanäle 14 und 15 mit der Spinnpumpe verbunden. Hierbei ist der Schmelzekanal 14 rechtwinkelig zu den Schmelzekanälen 10 in das Oberteil 7 gebohrt.

Ein weiters Ausführungsbeispiel des erfindungsgemäßen Spinnbalkens ist in der Fig. 6 gezeigt. Hierbei besteht der Schmelzeverteilerblock 2 aus den beiden Bauteilen 7 und 8. Zwischen den Bauteilen 7 und 8 ist eine im wesentlichen vertikal ausgerichtete Trennfuge 12 gebildet. In der Trennfuge 12 zwischen den Bauteilen 7 und 8 ist hierbei eine Platte 32 eingefügt. Das Bauteil 7, die Platte 32 und das Bauteil 8 sind kraftschlüssig miteinander verspannt. Auf der Oberseite des Schmelzeverteilerblocks ist eine Spinnpumpe 1 an den Bauteilen 7 und 8 befestigt. Die Spinnpumpe 1 besteht hierbei aus einer Zwischenplatte 33 einer Gehäuseplatte 6 und einer Pumpenplatte 5 sowie einer Antriebswelle 4. Die Spinnpumpe 1 ist mit der Zwischenplatte 33 an dem Schmelzeverteilerblock 2 angeflanscht. In der Trennfugenebene sind auf der Unterseite des Schmelzeverteilerblocks die Spinndüsen 3 angeordnet. Die Schmelzeleitungen sind als Nuten in der Platte 32 eingebracht. Die Anbindung der Pumpenaustritte an die Schmelzeleitung erfolgt hierbei teilweise direkt in eine in der Platte 32 eingebrachten Nut oder über schräg verlaufende Schmelzekanäle, die die außerhalb der Trennfugenebene liegenden Pumpenaustritte mit den Verteilerleitungen in der Platte 32 verbinden. Die Zufuhr der Schmelze zur Spinnpumpe erfolgt über den Schmelzeanschluß 9.

Bei der in Fig. 6 gezeigten Ausführung werden die Verteilerleitungen durch Nuten in der Platte 32 gebildet. Die Nuten durchdringen hierbei die Platte 32 und werden von den Oberflächen der angrenzenden Bauteile 7 und 8 begrenzt. Es ist jedoch auch möglich, die Nuten zum Teil zwischen dem Bauteil 7 und der Platte 32 und zwischen dem Bauteil 8 und der Platte 32 durch Rillen auszubilden.

Die Spinnpumpe 1, der Schmelzeverteilerblock 2 und die Spinndüsen 3 sind in einem Heizkasten (hier nicht gezeigt) untergebracht. Der Heizkasten könnte ein Hohlkörper mit einem Innenmantel und einem Außenmantel sein. Die beiden Mäntel bilden zwischen sich einen hermetisch abgeschlossenen Hohlraum, der mit einem Heizmedium z.B. Heizflüssigkeit gefüllt ist. Der Innenmantel umgibt dabei die zu beheizenden Teile.

Die zuvor beschriebenen Ausführungsbeispiele der Erfindung besitzen alle den Vorteil, daß die Schmelzeleitungen auf einfache Weise mit hober Präzision hergestellt werden können. Damit können Querschnitte und Längen der Verteilernuten hergestellt werden, die zu gleichmäßigen Schmelzequalitäten in allen Spinnstellen führen. Zudem führt die Blockbauweise dazu, daß sich Temperaturunterschiede bzw.
Temperaturschwankungen im Heizsystem nicht auf die Schmelzeführung auswirken.

### BEZUGSZEICHENLISTE

- 1: Spinnpumpe
- 2: Schmelzeverteilerblock
- 3: Spinndüse
- 4: Antriebswelle
- 5: Pumpenplatte
- 6: Gehäuseplatte
- 7: Oberteil, Bauteil
- 8: Unterteil, Bauteil
- 9: Schmelzeanschluß
- 10: Schmelzekanal
- 11: Schmelzekanal
- 12: Trennfuge
- 13: Verteilerleitung, Schmelzeleitung
- 14: Schmelzekanal
- 15: Schmelzekanal
- 16: Planfläche
- 17: Nut
- 18: Düsenplatte
- 19: Düsentopf
- 20: Ansatz
- 21: Verbindungsstück
- 22: Filterplatte
- 23: Filter
- 24: Dichtkolben
- 25: Dichtung
- 26: Trennfläche, Oberfläche
- 27: Oberfläche
- 28: Stufe
- 29: Nut
- 30: Verbindungsbohrung
- 31: Verbindungsbohrung
- 32: Platte
- 33: Zwischenplatte

## Patentansprüche

1. Spinnbalken zum Spinnen einer Mehrzahl von synthetischen Fäden mit einem Schmelzeverteiler zur Aufnahme einer Spinnpumpe (1) und mehrerer Spinndüsen (3), wobei jede Spinndüse (3) jeweils über eine Schmelzeleitung (10, 13, 11) mit der Spinnpumpe (1) verbunden ist und wobei jede der der Anzahl der Spinndüsen (3) entsprechenden Schmelzeleitungen (10, 13, 11) einen zur Spinnpumpe führenden Schmelzekanal (10), eine Verteilerleitung (13) und einen zu einer der Spinndüsen (3) führenden Schmelzekanal (11) aufweist,
**dadurch gekennzeichnet,**
**dass** der Schmelzeverteiler als Schmelzeverteilerblock (2) ausgebildet ist und aus zwei durch eine Trennfuge (12) getrennten Bauteilen (7, 8) besteht, die druckdicht miteinander verbunden sind, wobei die Verteilerleitungen (13) in der Trennfuge (12) durch Nuten (17, 29) gebildet werden.

2. Spinnbalken nach Anspruch 1,
**dadurch gekennzeichnet, daß**
die Nuten (17, 29) in der Oberfläche (26) eines der Bauteile (7 oder 8) oder in der Oberfläche (26) beider Bauteile (7,8) eingebracht sind.

3. Spinnbalken nach Anspruch 1 oder 2,
**dadurch gekennzeichnet, daß** Rohre in die Nuten (17, 29) eingelegt sind.

4. Spinnbalken nach Anspruch 2 oder 3,
**dadurch gekennzeichnet, daß**
die Nuten (17, 29) in der/die Oberfläche/n (26) eingeformt sind.

5. Spinnbalken nach Anspruch 1 oder 2,
**dadurch gekennzeichnet, daß**
eine Platte (32) in der Trennfuge (12) angeordnet ist, an welcher die Bauteile (7,8) druckdicht anliegen, und daß die Nuten (17, 29) zwischen der Platte (32) und den Bauteilen (7,8) ausgebildet sind.

6. Spinnbalken nach Anspruch 1 bis 5,
**dadurch gekennzeichnet, daß**
die Oberfläche (26) beider Bauteile (7,8) oder eines der Bauteile (7) aus zwei durch eine Stufe (28) getrennte Bereiche (26, 27) besteht, wobei die Nuten (17) in dem erhabenen Bereich (26) der Oberfläche eingebracht sind.

7. Spinnbalken nach einem der Ansprüche 1 bis 6,
**dadurch gekennzeichnet, daß**
die Trennfuge (12) zwischen einem Oberteil (7) des Schmelzeverteilerblocks (2) und einem Unterteil (8) des Schmelzeverteilerblöcks (2) in einer schiefen Ebene ausgebildet ist, so daß in den Verteilerleitungen zwischen der Spinnpumpe (1) und den Spinndüsen (3) ein Gefälle entsteht.

8. Spinnbalken nach Anspruch 7,
**dadurch gekennzeichnet, daß**
die schiefe Ebene um einen spitzen Winkel, vorzugsweise im Bereich von 30°, zur Horizontalen geneigt ist.

9. Spinnbalken nach einem der Ansprüche 7 oder 8,
**dadurch gekennzeichnet, daß**
die Spinnpumpe (1) an dem Oberteil (7) auf der zur Trennfuge (12) gegenüberliegenden Seite befestigt ist und
daß die Spinndüsen (3) an dem Unterteil (8) auf der zur Trennfuge (12) gegenüberliegenden Seite befestigt sind.

10. Spinnbalken nach Anspruch 9,
**dadurch gekennzeichnet, daß**
die Spinndüsen (3) versetzt zu der Ebene, in welcher die Spinnpumpe (1) angeordnet ist, liegen.

11. Spinnbalken nach Anspruch 9 oder 10,
**dadurch gekennzeichnet, daß**
eine Schmelzezufuhrleitung (14, 15) im Schmelzeverteilerblock (2) derart ausgebildet ist, daß ein Schmelzestrom von einem Anschluß (9) im Oberteil (7) des Schmelzeverteilerblockes (2) zu der Spinnpumpe (1) geleitet wird.

12. Spinnbalken nach Anspruch 11,
**dadurch gekennzeichnet, daß**
der Anschlüß (9) im Unterteil (8) des Schmelzeverteilerblockes (2) angeordnet ist.

13. Spinnbalken nach einem der Ansprüche 9 bis 12,
**dadurch gekennzeichnet, daß**
die Spinnpumpe (1) als Zahnradverteilerpumpe ausgeführt ist und daß das Oberteil (7) des Schmelzeverteilerblocks (2) im Bereich der Spinnpumpe (1) eine Planfläche (16) aufweist, an der die Pumpenräder anliegen.

14. Spinnbalken nach einem der vorgenannten Ansprüche,
**dadurch gekennzeichnet, daß**
der Innenquerschnitt einer der Verteilerleitungen (13) über der Länge der Verteilerleitung im wesentlichen konstant ist.

15. Spinnbalken nach einem der Ansprüche 1 bis 14,
**dadurch gekennzeichnet, daß**
die Länge der Schmelzeleitung (13, 10, 11) zwischen der Spinnpumpe (1) und den Spinndüsen (3) im wesentlichen konstant ist.

16. Spinnbalken nach einem der Ansprüche 1 bis 14,
**dadurch gekennzeichnet, daß**
die Schmelzekanäle (10, 11) quer zur Trennfuge (12) verlaufen.

## Claims

1. Spin beam for spinning a plurality of synthetic filament yarns with a melt distributor for receiving a spin pump (1) and a plurality of spinnerets (3), the spinnerets being each connected via a melt line (10, 11, 13) to the spin pump (1), each of the melt lines (10, 13, 11), the number of which is corresponding to the number of spinnerets (3) comprising a melt channel (10) guiding towards the spin pump, a distributor line (13), and a melt channel (11) guiding to one of the spinnerets (3), **characterized in that** the melt distributor is formed as a melt distributor block (2) and that said melt distributor comprises two structural members (7, 8) which are connected to one another in a pressure-tight manner, wherein the distributor lines (13) are formed within the dividing plane (12) in the form of grooves (17, 29).

2. Spin beam according to claim 1, **characterized in that** the grooves (17, 29) are arranged in a surface (26) of one of the structural members (7 or 8), or in the surface (26) of both structural members (7, 8).

3. Spin beam according to claim 1 or 2, **characterized in that** pipes are inserted into the grooves (17, 29).

4. Spin beam according to claim 2 or 3, **characterized in that** the grooves (17, 29) are molded into the surface or surfaces (26).

5. Spin beam according to claim 1 or 2, **characterized in that** a plate (32) is arranged in the separating plane (12), against which the structural members (7, 8) rest in pressure-tight manner, and that the grooves (17, 29) are formed between the plate (32) and the structural members (7, 8).

6. Spin beam according to claim 1 to 5, **characterized in that** the surface (26) of both structural parts (7, 8) or one of the structural members (7) consists of two surface regions (26, 27) separated by a step (28), with the grooves (17) being arranged in the elevated region (26) of the surface.

7. Spin beam according to one of claims 1 to 6, **characterized in that** the separating plane (12) between an upper part (7) of the melt distributor block (2) and a lower part (8) of the melt distributor block (2) extends in an oblique plane, so that a gradient is formed in the distributor lines between the spin pump (1) and the spinnerets (3).

8. Spin beam according to claim 7, **characterized in that** the oblique plane is inclined relative to the horizontal by an acute angle, preferably in the range of 30°.

9. Spin beam according to one of claims 7 or 8, **characterized in that** the spin pump (1) is mounted to the upper part (7) on the side opposite to the separating plane (12), and that the spinnerets (3) are mounted to the lower part (8) on the side opposite to the separating plane (12).

10. Spin beam according to claim 9, **characterized in that** the spinnerets (3) are located offset from the plane, in which the spinning pump (1) is arranged.

11. Spin beam according to claim 9 or 10, **characterized in that** a melt supply line (14, 15) is formed in the melt distributor block (2) such that a melt flow advances from an inlet end (9) in the upper part (7) of the melt distributor block (2) to the spin pump (1).

12. Spin beam according to claim 11, **characterized in that** the inlet end (9) is arranged in the lower part (8) of the melt distributor block.

13. Spin beam according to one of claims 9 to 12, **characterized in that** the spin pump (1) is a gear-type distributor pump, and that the upper part (7) of the melt distributor block (2) has in the region of the spin pump (1) a flat surface (16) which is in contact with the pump gears.

14. Spin beam according to one of the foregoing claims, **characterized in that** the inside cross section of one of the distributor lines (13) is substantially constant over the length of the distributor line.

15. Spin beam according to one of claims 1 to 14, **characterized in that** the length of melt line (13, 10, 11) between the spin pump (1) and spinnerets (3) is substantially constant.

16. Spin beam as in one of claims 1 to 14, **characterized in that** the melt channels (10, 11) extend transversely to the separating plane (12).

## Revendications

1. Collecteur-répartiteur pour la filature d'une pluralité de fils synthétiques, comportant un distributeur de fonte pour la réception d'une pompe de filature (1) et de plusieurs filières (3), dans quel cas chaque filière (3) est respectivement liée à la pompe de filature (1) à l'intermédiaire d'une conduite de fonte (10, 13, 11) et dans quel cas chaque conduite de fonte (10, 13, 11), lesquelles correspondent au nombre des filières (3), présente un canal de fonte (10) menant à la pompe de filature, une conduite de distribution (13) et un canal de fonte (11) menant à l'une des filières (3), **caractérisé en ce que** le distributeur de fonte est réalisé en tant que bloc distributeur de fonte (2) et est constitué de deux pièces de construction (7, 8) qui sont séparées par un plan de joint (12) et qui sont reliées l'une à l'autre de manière étanche à la pression, les conduites de distribution (13) étant formées par des rainures (17, 29) dans le plan de joint (12).

2. Collecteur-répartiteur selon la revendication 1, **caractérisé en ce que** les rainures (17, 29) sont introduites dans la surface (26) d'une des pièces de construction (7 ou 8) ou dans la surface (26) des deux pièces de construction (7, 8).

3. Collecteur-répartiteur selon la revendication 1 ou 2, **caractérisé en ce que** des tubes sont mis en place dans les rainures (17, 29).

4. Collecteur-répartiteur selon la revendication 2 ou 3, **caractérisé en ce que** les rainures (17, 29) sont formées dans la/les surface(s) (26).

5. Collecteur-répartiteur selon la revendication 1 ou 2, **caractérisé en ce qu'**une plaque (32) est agencée dans le plan de joint (12), contre laquelle les pièces de construction (7, 8) s'appliquent de manière étanche à la pression et **en ce que** les rainures (17, 29) sont réalisées entre la plaque (32) et les pièces de construction (7, 8).

6. Collecteur-répartiteur selon la revendication 1 à 5, **caractérisé en ce que** la surface (26) des deux pièces de construction (7, 8) ou d'une des pièces de construction (7) est constituée de deux zones (26, 27) séparées par une marche (28), les rainures (17) étant introduites dans la zone élevée (26) de la surface.

7. Collecteur-répartiteur selon l'une des revendications 1 à 6, **caractérisé en ce que** le plan de joint (12) est réalisé entre une pièce supérieure (7) du bloc distributeur de fonte (2) et une pièce inférieure (8) du bloc distributeur de fonte (2) dans un plan en biais, de sorte qu'une déclivité est créée dans les conduites de distribution entre la pompe de filature (1) et les filières (3).

8. Collecteur-répartiteur selon la revendication 7, **caractérisé en ce que** le plan en biais est incliné en un angle aigu, de préférence dans les environs de 30°, par rapport à l'horizontale.

9. Collecteur-répartiteur selon l'une des revendications 7 ou 8, **caractérisé en ce que** la pompe de filature (1) est fixée sur la pièce supérieure (7) sur la face opposée au plan de joint (12) et **en ce que** les filières (3) sont fixées sur la pièce inférieure (8) sur la face opposée au plan de joint (12).

10. Collecteur-répartiteur selon la revendication 9, **caractérisé en ce que** les filières (3) sont disposées de manière décalée par rapport au plan dans lequel la pompe de filature (1) est agencée.

11. Collecteur-répartiteur selon la revendication 9 ou 10, **caractérisé en ce qu'**une conduite d'alimentation de fonte (14, 15) est réalisée de telle manière dans le bloc distributeur de fonte (2) qu'un flux de fonte est guidé d'un raccord (9) dans la pièce supérieure (7) du bloc distributeur de fonte (2) jusqu'à la pompe de filature (1).

12. Collecteur-répartiteur selon la revendication 11, **caractérisé en ce que** le raccord (9) est agencé dans la pièce inférieure (8) du bloc distributeur de fonte (2).

13. Collecteur-répartiteur selon l'une des revendications 9 à 12, **caractérisé en ce que** la pompe de filature (1) est réalisée en tant que pompe de distribution à engrenages et **en ce que** dans la zone de la pompe de filature (1) la pièce supérieure (7) du bloc distributeur de fonte (2) présente une face plane (16) contre laquelle s'appliquent les roues de pompe.

14. Collecteur-répartiteur selon l'une des revendications précitées, **caractérisé en ce que** la section transversale interne d'une des conduites de distribution (13) est sensiblement constante sur la longueur de la conduite de distribution.

15. Collecteur-répartiteur selon l'une des revendications 1 à 14, **caractérisé en ce que** la longueur de la conduite de fonte (13, 10, 11) est sensiblement constante entre la pompe de filature (1) et les filières (3).

16. Collecteur-répartiteur selon l'une des revendications 1 à 14, **caractérisé en ce que** les canaux de fonte (10, 11) s'étendent transversalement par rapport au plan de joint (12).
